# EUROPÄISCHE PATENTSCHRIFT

(11) **EP 0 824 452 B1**
(45) Veröffentlichungstag und Bekanntmachung des Hinweises auf die Patenterteilung: **10.03.1999**
(21) Anmeldenummer: 96909946.4
(22) Anmeldetag: 25.04.1996
(51) Int. Cl.: B65B 13/06

(54) **BILDEN, AUFRECHTERHALTEN UND SPANNEN EINER BANDEROLENSCHLAUFE**
FORMING, MAINTAINING AND TENSIONING A BANDING LOOP
FORMAGE, MAINTIEN ET MISE EN TENSION D'UNE BOUCLE DE BANDELETTE

(30) Priorität: 03.05.1995 CH 1271/95
(43) Veröffentlichungstag der Anmeldung: 25.02.1998
(73) Patentinhaber: ATS AUTOMATIC TAPING SYSTEMS AG, 6300 Zug (CH)
(72) Erfinder: TANNER, Alois, CH-5615 Fahrwangen (CH)
(74) Vertreter: Patentanwälte Breiter + Wiedmer AG
(86) Internationale Anmeldenummer: CH9600152
(87) Internationale Veröffentlichungsnummer: WO9634799

(56) Entgegenhaltungen:
- DE-B- 1 065 321

## Beschreibung

Die vorliegende Erfindung bezieht sich auf ein Verfahren zum Bilden, Aufrechterhalten und Spannen einer Banderolenschlaufe um das Stapelgut einer Banderoliermaschine mit einer die Ausdehnung der Schlaufe begrenzenden Bandführung und einem Vorschubmechanismus zum Abrollen, Vorschieben und Spannen einer Banderole. Weiter betrifft die Erfindung eine Banderoliermaschine zum Binden von Stapelgut mit einer Banderole.

Eine Banderoliermaschine bearbeitet quadratische, rechteckige, runde, trapezförmige oder sonst geformte Gegenstände, indem sie diese mit wenigstens einem Band, gleichzeitig oder nacheinander, zu einem Stapel verbindet. Das Stapelgut kann hart oder auch sehr weich ausgebildet sein. So können beispielsweise Drucksachen, Garnituren, Couverts, Etiketten, Banknoten, Cheques, Visitenkarten, Bücher, Broschüren, Zeitungen, Hefte, Schilder, aber auch Pharmaprodukte, Textilprodukte, Strümpfe, Gemüseprodukte, Käseschachteln, Fleischpackungen, Schuhsohlen oder dgl. stapelweise gebunden werden.

Eine Banderoliermaschine arbeitet halb- oder vollautomatisch. Eine Banderole aus Papier, kunststoffbeschichtetem Papier oder Kunststoff bildet eine Schlaufe, in welche der zu bindende Stapel eingeführt wird. Durch einen Sensor gesteuert oder mit einem Hand- oder Fussschalter ausgelöst, wird die an ihrem freien Ende festgeklemmte Banderole zurückgezogen, bis sie am Stapelgut satt anliegt. Weiche Stapel können von Hand mehr oder weniger zusammengedrückt werden, dann wird das festgeklemmte Ende mit dem angezogenen Band verklebt oder verschweisst und abgeschnitten.

Bei Banderoliermaschinen herkömmlicher Bauart muss zum Bilden und Aufrechterhalten einer Schlaufe der Banderole zu mechanischen Aufhänge- bzw. Stützmitteln Zuflucht genommen werden. Erst damit wird eine grosse Verarbeitungsbreite möglich, ohne dass die Schlaufe schon vor deren völligem Aufweiten oder vor der Einführung des Stapels einbiegt. Es werden jedoch verhältnismässig aufwendige Vorrichtungen inkauf genommen, welche auf den Arbeitstakt synchronisiert werden müssen.

Die wesentlichen Unterschiede zwischen einer Banderolier- und einer Umreifungsmaschine sind bei einem Vergleich mit der DE,AS 1065321 leicht ersichtlich. Eine Umreifungsmaschine ist eine Packmaschine und arbeitet mit Stahlbändern, welche ein zum offenen Transport vorgesehenes Packstück mit grosser Kraft angezogen umspannen. Vorschub und Hochhalten des Stahlbandes erfolgt ausschliesslich mit antreibbaren Magnetrollen. Banderolen aus Papier, beschichtetem Papier oder Kunststoff werden um einen Stapel gelegt und satt angezogen. Die gebündelten Stapel sind gut lagerfähig, jedoch nur mit Vorbehalten offen transportfähig. Banderolen können offensichtlich niemals wie Stahlbänder gespannt werden, die Banderolen würden weder den starken Zug noch exponierte Transportbedingungen überstehen. Zum Banderolen wären die wohl flexiblen, jedoch zu steifen Metallbänder unbrauchbar.

Ein bedeutender Fortschritt bezüglich des Banderolierens wird nach der den Oberbegriffen der Ansprüche 1 und 5 entsprechenden EP,A1 0456604 erzielt. Eine Banderole wird während des Vorschiebens und nach dem Erreichen der Endposition mit pneumatischen Mitteln in einer im wesentlichen durch eine Gleitfläche in der Bandführung gegebenen Schlaufenform hochgehalten. Beim Bandrückzug wird die Banderole ohne Bewegung mechanischer Teile aus der Bandführung gezogen und um das Stapelgut gelegt. Die Bandführung mit der Gleitfläche und Seitenführungen zum Hochhalten der Banderole in Schlaufenform weist nach dieser Ausführungsform ausschliesslich pneumatische Mittel auf.

Der vorliegenden Erfindung liegt die Aufgabe zugrunde, ein Verfahren und eine Vorrichtung der eingangs genannten Art zu schaffen, welche zum Bilden und Aufrechterhalten einer Schlaufe einer Banderole ohne mechanische Stützmittel arbeitet, und das Bilden der Schlaufe weiter optimalisiert.

In bezug auf das Verfahren wird die Aufgabe erfindungsgemäss dadurch gelöst, dass die nicht metallische flexible Banderole während der Vorschubphase und nach dem Erreichen der Endposition mit wenigstens einem eine Anziehungskraft ausübenden, entlang der Bandführung angetrieben angeordneten, endlos umlaufenden flexiblen Förderorgan in einer Schlaufenform aufrechterhalten und mitgenommen, beim Spannen jedoch ohne weiteres von der Bandführung abgehoben wird. Spezielle und weiterbildende Ausführungsformen des erfindungsgemässen Verfahrens sind Gegenstand von abhängigen Patentansprüchen.

Abgesehen vom neuartigen Hochhalten der sich bildenden und gebildeten Schlaufe läuft das Banderolieren in üblicher Weise ab, mit einem Arbeitstakt von etwa 20 bis 40 Bandierungen pro Minute.

Mehrfachbindungen können durch zweimaliges Einführen des Stapelguts in eine Bandführung oder durch die Anordnung von zwei oder mehreren Bandführungen in einer Banderoliermaschine gleichzeitig ausgeführt werden.

Die erfindungsgemäss endlosen flexiblen Förderorgane entlang der Bandführung haben zwei Funktionen:
- Sie bewirken ein Anziehen der Banderole, sobald sie vom Vorschubmechanismus, in der Praxis meist zwei aufeinanderliegende, angetriebene Rollen mit dem dazwischenliegenden Band, in die Nähe gestossen wird. Das Anziehen bewirkt insbesondere ein Hochhalten auch dünner, flexibler Banderolen.
- Die Transportbewegung des Vorschubmechanismus wird unterstützt, insbesondere dünne, flexible Banderolen bilden so eine saubere Schlaufe.

Die Antriebsbewegung des Vorschubmechanismus und der Förderorgane entlang der Bandführung sind vorzugsweise aufeinander abgestimmt, sie laufen etwa gleichzeitig und etwa mit gleicher Geschwindigkeit. Kleine Abweichungen sind nicht von Bedeutung, der Ausgleich erfolgt laufend oder spätestens beim unmittelbar anschliessenden Abheben durch Spannen.

Nach einer Ausführungsvariante können die Förderorgane entlang der Bandführung über ein Zusatzgetriebe durch den Antrieb des Vorschubmechanismus rotiert werden. Damit wird gewährleistet, dass der Antrieb synchron erfolgt, die Geschwindigkeiten können mit einfachen Mitteln aufeinander abgestimmt werden.

Die entlang der Bandführung umlaufenden endlosen Förderorgane können auf verschiedene Weise eine Anziehungskraft auf die Banderole ausüben, welche aus einem eine Wechselwirkung erzeugenden Material besteht bzw. entsprechend beschichtet ist. Die auf die Banderole ausgeübte Anziehungskraft darf nur verhältnismässig schwach sein, sie muss leicht wieder abgeschält werden können. Die Banderole kann von den umlaufenden Mitteln beispielsweise elektrostatisch, durch Ionisation oder adhäsiv angezogen werden. Eine elektrostatische Anziehung ist an sich schwach aber hinreichend, bei adhäsiver Anziehung wird ein leicht lösbarer Sofortkleber entsprechend den bekannten "Post it-Zetteln" (Handelsname) eingesetzt. Bei magnetischer Anziehung müsste die Banderole magnetisierbare Partikel enthalten. Ionische Kräfte zur Aufrechterhaltung einer Schlaufenform werden durch auf Material schlechter Leitfähigkeit einwirkende Aufladegeneratoren erzeugt.

Die auf die Banderole ausgeübte Anziehungskraft kann auch durch die Kontaktfläche beeinflusst werden, bei einem vollflächigen Band als entlang der Bandführung umlaufenden Mitteln ist die Kraft beispielsweise wesentlich grösser als bei lediglich zwei parallel umlaufenden Schnüren oder Fäden.

In bezug auf die Banderoliermaschine zur Durchführung des Verfahrens wird die Aufgabe erfindungsgemäss nach dem Kennzeichen von Patentanspruch 5 gelöst. Spezielle und weiterbildende Ausführungsformen der Banderoliermaschine sind Gegenstand von abhängigen Ansprüchen.

Der grundsätzliche Aufbau einer an sich bekannten, teilweise aufgeschnittenen Banderoliermaschine mit einer angeflanschten Bandführung ist in Fig. 1 dargestellt. Auf der Banderoliermaschine 10, auch Bandiermaschine genannt, ist mittels Flanschen 14 eine Bandführung 12 mit einer innenliegenden Gleitfläche 16 lösbar angeordnet. Beim Banderolieren wird vorerst eine kleine Schlaufe der Banderole 18 gebildet, welche mit einem an sich bekannten, in der Regel rollenförmig ausgebildeten Vorschubmechanismus zu einer grossen Schlaufe aufgestossen wird. Die gestrichelte Linie 18' zeigt die sich aufweitende Schlaufe in einem Zwischenstadium, selbstverständlich ist dann das Stapelgut noch nicht eingelegt. Die mit ausgezogenem Strich dargestellte Banderole 18 zeigt das Endstadium der Schlaufenbildung.

Von den in der Banderoliermaschine angeordneten, ebenfalls an sich bekannten Einrichtungen, wie Einzugsrollen, gegenläufigen Spannrollen, Bandbreiteneinstellung, Bandklemmen, Niederhalter und Messer, ist der Einfachheit und der Uebersichtlichkeit wegen lediglich die Schweissplatte 22 zum Verbinden der vorgeschobenen Stirnseite der Banderole mit der zurückgezogenen Banderole 18 selbst dargestellt. Der Vorschub wird durch die Einklemmzeit der Banderole zwischen den mit konstanter Geschwindigkeit drehenden Einzugsrollen bestimmt. Der Rückzug wird ausgelöst, nachdem ein Sensor 20 das Einlegen von Stapelgut 26 anzeigt, und erfolgt durch Festklemmen der Banderole 18 zwischen den Spannrollen, in Gegenrichtung des Pfeils 24. Nach dem Rückzug mit regulierbarer Zugkraft umschliesst die Banderole 18 den eingelegten Stapel satt. Selbstverständlich kann an Stelle der Sensorsteuerung auch eine manuelle Steuerung erfolgen.

Die Gleitfläche 16 weist nicht gezeigte seitliche Führungen in Form eines im Querschnitt nach unten offenen U auf, um ein seitliches Ausweichen der Banderole 18 zu vermeiden.

Bei grosser Arbeitsbreite einer herkömmlichen Banderoliermaschine muss eine Banderole von verhältnismässig grosser Dicke und Steifigkeit gewählt werden, damit die Breite b der Bandführung 12 überspannt werden kann. Dies wäre nicht nur teuer, sondern auch unpraktisch für das satte Anliegen der Banderole am Stapelgut.

Eine besondere Ausführungsform einer an sich bekannten Banderoliermaschine zeichnet sich dadurch aus, dass der horizontale Teil der Bandführung 12 fehlt, dann wird nur noch von Seitenhörnern gesprochen.

Etwa in der Mitte der Bandführung 12 kann ein Saugventilator mit einer dem Innenquerschnitt entsprechenden Oeffnung in der Gleitfläche 16 angeordnet sein. Die beim Aufweiten der Schlaufe in Richtung der glatt ausgebildeten Gleitfläche 16 gestossene Banderole 18 wird im Bereich der erwähnten Oeffnung angesaugt, es kann also nicht nach unten einbiegen, wenn die Spannkraft über die Breite b nicht ausreicht. Die Saugwirkung ist jedoch nicht so gross, dass ein Verschieben der Banderole 18 auf der Gleitfläche 16 beeinträchtigt wird.

Gemäss vorliegender Erfindung ist keine Ventilationsvorrichtung vorgesehen, das Bilden und Aufrechterhalten der Schlaufe der Banderole erfolgt, wie bereits erwähnt, beispielsweise durch elektrostatische, ionische oder adhäsive Anziehung.

Die entlang der Bandführung, mit oder ohne ausgebildeten Horizontalteil, umlaufenden Mittel können grundsätzlich nach einer der folgenden Varianten ausgebildet sein:
- Es ist ein über eine Antriebs- und mehrere Laufrollen geführtes endlos umlaufendes flexibles Förderorgan angeordnet.
- Es sind mehrere endlos umlaufende flexible Förderorgane angeordnet, welche eine Antriebsrolle und wenigstens eine Umlenkrolle umfassen. Die Rollen können auch zwei Förderorgane antreiben oder umlenken.
- Antreibbare Rollen, freilaufende Rollen können endlos umlaufende flexible Förderorgane zur optimalen Ausnutzung der Geometrie der Bandführung ergänzen.

Die endlos umlaufenden flexiblen Förderorgane sind als Band, Riemen, parallel verlaufende Streifen, Fäden oder Schnüre, jeweils wenigstens zwei, ausgebildet. Ein im wesentlichen der Breite der Banderole entsprechendes, endlos umlaufendes flexibles Band kann vollfächig ausgebildet aber auch mit Perforationen, Schlitzen usw. durchsetzt sein. Bei Riemen kann der Querschnitt z.B. rund, quadratisch, rechteckig oder trapezförmig sein.

Die äussere Oberfläche der antreibbaren oder freilaufenden Rollen ist wie endlos umlaufende flexible Bänder, Riemen, Streifen, Fäden oder Schnüre mit einem elektrostatisch oder adhäsiv auf die Banderole einwirkenden Material beschichtet oder besteht daraus. Nach einer besonderen Ausführungsform lässt sich dieses Material mit einem Aufladegenerator ionisieren, darauf "klebt" die Banderole lösbar.

Die entlang der Bandführung umlaufenden Mittel sind auch entsprechend der Flexibilität des Breitbandes ausgebildet:
- Am universellsten einsetzbar ist ein endlos umlaufender, vollflächiger Riemen, allenfalls mit kleineren Perforationen. Diese Ausführungsform ist insbesondere für sehr dünne und flexible Banderolen geeignet, für welche sie eine optimale Auflagefläche bietet.
- Bei Banderolen mit zunehmender Eigensteifigkeit können auch grössere Perforationen in einer Banderole, endlos umlaufende Streifen, Fäden oder Schnüre eingesetzt werden.

Eine bevorzugt längenverstellbare Bandführung ist zweckmässig lösbar mit der Banderoliermaschine verbunden oder steckbar auf deren Hörner gesetzt. So können die optimalen, entlang der Bandführung umlaufenden Förderorgane eingesetzt werden, wenn eine Rolle mit einer anderen Banderole eingewechselt wird.

Aus diesem Blickwinkel ist auch der Abstand von mehreren endlos umlaufenden flexiblen Förderorganen zu betrachten, die Eigensteifigkeit der Banderole muss so gross sein, dass sie zum nächsten umlaufenden Förderorgan weiterläuft. Der Abstand ist deshalb bei einer weichen Banderole zweckmässig nicht grösser als die Breite der Banderole. Wird der Abstand grösser kann dazwischen auch eine Gleitfläche ausgebildet sein.

In den Umlenkbereichen der Bandführung können abgerundete, als Gleitfläche dienende Winkelführungen für die Banderole ausgebildet sein, insbesondere wenn nur ein endlos umlaufendes Förderorgan vorgesehen ist oder streifenförmige Förderorgane paarweise und ohne Zwischenraum über Rollen geleitet werden.

Die Erfindung wird anhand von Fig. 1 ergänzenden, in der Zeichnung dargestellten Ausführungsbeispielen, welche auch Gegenstand von abhängigen Ansprüchen sind, näher erläutert. Es zeigen schematisch:
- - Fig. 2: eine perspektivische Ansicht einer Bandführung mit einem umlaufenden Förderorgan,
- - Fig. 3: eine vergrösserte Darstellung des rechten oberen Eckbereichs von Fig. 2,
- - Fig. 4: eine Ansicht des oberen Teils einer Variante zur Bandführung,
- - Fig. 5: eine Draufsicht auf Fig. 4,
- - Fig. 6: eine teilweise Ansicht einer weiteren Variante zur Bandführung,
- - Fig. 7: eine teilweise Draufsicht auf ein umlaufendes flexibles Förderorgan, welches bandförmig ausgebildet ist,
- - Fig. 8: eine Variante gemäss Fig. 7,
- - Fig. 9: eine weitere Variante gemäss Fig. 7,
- - Fig. 10: eine Variante gemäss Fig. 4, und
- - Fig. 11: eine Variante gemäss Fig. 5.

Eine in Fig. 2 dargestellte Bandführung 12 umfasst im wesentlichen ein endlos umlaufendes flexibles Förderorgan 28 in Form eines breiten Bandes oder Riemens, welcher im Querschnitt rechteckig oder trapezförmig ausgebildet ist. Dieser umschlingt eine Antriebsrolle 30, drei paarweise angeordnete Umlenkrollen 32 und eine Spannrolle 34.

In den Eck- bzw. Umlenkungsbereichen ist je eine Winkelführung 36 mit einer abgerundeten Gleitfläche 38 angeordnet. Ein Eck- oder Umlenkbereich ist in der nachfolgenden Fig. 3 im Detail dargestellt.

In Fig. 2 nicht eingezeichnet sind die Halterungen für die verschiedenen Rollen 30, 32, 34 und die Winkelführungen 36. Diese liegen in an sich bekannter Weise auf Konstruktionselementen einer Bandführung 12 gemäss Fig. 1. Die in Fig. 2 und den folgenden Figuren gezeigten funktionellen Teile beschreiben die Erfindung vollständig.

Eine gestrichtelt eingezeichnete Banderole 18 wird durch einen Vorschubmechanismus 40 geführt, im vorliegenden Fall zwei gegenläufig in Richtung der Pfeile 42, 43 antreibbare Rollen. Die Banderole 18 wird vorerst über ein ebenes Leitblech 44 und nach einem Zwischenraum 48 über ein in Richtung des endlos umlaufenden flexiblen Förderorganes 28 abgebogenes Führungsblech 46 gestossen.

Der Zwischenraum 48 zwischen dem ebenen Leitblech 44 und dem abgebogenen Leitblech 46 dient in an sich bekannter Weise der Durchführung von Werkzeugen zum Spannen, Verbinden und Abtrennen der Banderole 18.

Die Rollen des Antriebsmechanismus 40 und die Antriebsrolle 30 werden zweckmässig gleichzeitig und mit gleicher Geschwindigkeit in Betrieb genommen. Die vorgestossene Banderole 18 läuft nach dem abgebogenen Leitblech 46 auf das in Richtung des Pfeils 50 mit gleicher Geschwindigkeit umlaufende flexible Förderorgan 28. Dieses übt im vorliegenden Fall auf die Banderole 18 eine elektrostatische Kraft aus und nimmt diese mit. In den Eck- bzw. Umlenkungsbereichen hebt die Winkelführung 36 die Banderole 18 vom endlos umlaufenden flexiblen Förderorgan 28 ab, die Banderole 18 wird über die betreffende Gleitfläche 38 gestossen und dann wieder vom endlos umlaufenden flexiblen Förderorgan 28 elektrostatisch angezogen. Dadurch wird eine Banderolenschlaufe gebildet und hochgehalten. Nach dem Einführen des Stapelgutes 26 (Fig. 1) werden die Rollen des Antriebsmechanismus 40 in Gegenrichtung zum Pfeil 42 angetrieben, wodurch die Banderole 18 vom endlos umlaufenden flexiblen Förderorgan 28 abgehoben wird, ohne dass irgendwelche weiteren mechanischen Teile bewegt werden müssen. Dieser Spannvorgang wird fortgesetzt, bis die Banderole 18 satt am Stapelgut 26 anliegt.

Die Breite b (Fig. 1) der Bandführung 12 ist durch Verstellen oder Entfernen bzw. Hinzufügen von nicht dargestellten Konstruktionselementen einstellbar. Die Spannrolle 34 gleicht die Länge des endlos umlaufenden flexiblen Förderorgans 28 aus.

Fig. 3 zeigt einen Eck- bzw. Umlenkbereich des endlos umlaufenden flexiblen Förderorgans 28. Eine wie die Umlenkrollen 32 an der nicht gezeigten Stützkonstruktion der Bandführung befestigte Winkelführung 36 verhindert, dass eine elektrostatisch am endlos umlaufenden flexiblen Förderorgan 28 mitgeführte Banderole 18 (Fig. 2) hinter der inneren Umlenkrolle 32 durchgeführt und beim Spannen nicht vom Förderorgan 28 abgehoben werden kann. Die Winkelführung 36 hat deshalb bevorzugt wenigstens eine dem endlos umlaufenden flexiblen Förderorgan 28 in Gegenrichtung anliegende Kante 52 zum Abstreifen der Banderole 18.

Nach der Variante gemäss Fig. 4, 5 sind mehrere angetrieben angeordnete, umlaufende Mittel in Form eines endlos umlaufenden flexiblen Förderorgans 28 ausgebildet, z.B. als Rundriemen, Streifen oder Riemen mit Rundriemen kombiniert. Es ist nur der obere funktionelle Teil einer Bandführung 12 dargestellt. Die endlos umlaufenden flexiblen Förderorgane 28 sind in Form von zwei parallelen Streifen ausgebildet, was aus Fig. 5 ersichtlich ist. Jedes endlos umlaufende Streifenpaar ist über eine Antriebsrolle 30 und eine Umlenkrolle 32 geführt. Benachbarte Bänder liegen in der Praxis näher beisammen, als in der Skizze dargestellt. Der Antrieb aller endlos umlaufenden flexiblen Förderorgane 28 erfolgt synchron und mit gleicher Geschwindigkeit.

Wiederum üben diese flexiblen Förderorgane 28 eine die Banderole 18 hochhaltende Anziehungskraft aus, wie erwähnt z.B. eine elektrostatische oder adhäsive. Diese Anziehungskraft darf nicht dazu führen, dass die Banderole 18 an einer Antriebsrolle 30 oder Umlenkrolle 32 zu stark umgelenkt wird. Löst sich die Banderole in diesem Bereich nicht automatisch und sofort dank einer gewissen Eigensteifigkeit und allenfalls des Gewichts, so sind beispielsweise Abstreifer 54 vorgesehen, welche die Banderole 18 vom endlos umlaufenden flexiblen Förderorgan 28 trennen. Es ist offensichtlich, dass die auf die Banderole ausgeübten Anziehungskräfte nur gering sein dürfen.

Nach einer Winkelführung 36 wird die abgehobene Banderole 18 in Richtung des nächsten endlos umlaufenden flexiblen Förderorgans 28 gestossen, wo sie wiederum anliegt und mitgenommen wird.

Bemerkenswert an dieser Ausführungsform ist, dass auch im Eck- bzw. Umlenkbereich auf Gleitflächen verzichtet wird.

In Fig. 6 ist der funktionelle Teil des oberen Bereichs einer weiter vereinfachten Bandführung 12 dargestellt. In den Eck- bzw. Umlenkbereichen muss kein separates endlos umlaufendes flexibles Förderorgan 28 angeordnet werden. Beim Abheben der Banderole 18 im Bereich einer Antriebsrolle 30 oder Umlenkrolle 32 wird diese weiter gestossen und trifft auf das nächstfolgende endlos umlaufende flexible Förderorgan 28 auf, wo sie wieder mitgenommen wird. Selbstverständlich können auch hier Abstreifer 54 gemäss Fig. 4 vorgesehen sein.

Bei einer nicht dargestellten Ausführungsform ist jeweils nur eine Antriebswelle 30 und eine Umlenkrolle 32 ausgebildet. Ueber jede Rolle 30, 32 ist ein vertikales und das horizontale, in Form von paarweise parallel laufenden Schnüren ausgebildete Förderorgan 28 geführt. Dies stellt die wohl einfachste Ausführungsform dar und ist gestrichelt angedeutet (bezüglich Prinzip vgl. Fig. 10, 11).

Fig. 7 zeigt ein endlos umlaufendes flexibles Förderorgan 28, welches als breites Band ausgebildet ist und fleckenförmig aufgetragene Kleberbereiche 64 hat, welche nur schwach binden und einen haftenden Gegenstand problemlos wieder freigeben.

In der Variante des endlos umlaufenden flexiblen Förderorgans 28 gemäss Fig. 8 sind Klebstreifen 66 aufgetragen.

Fig. 9 zeigt ein endlos umlaufendes flexibles Förderorgan 28, welches als breites Band aus einem Gewebe 68 besteht. Dieses Gewebe enthält beispielsweise elektrostatisch auf eine entsprechende Banderole 18 einwirkende Komponenten.

In den Fig. 10, 11 ist im wesentlichen eine weiterentwickelte Variante gemäss den Fig. 4 bis 6 dargestellt. Die endlos umlaufenden flexiblen Förderorgane 28a bis 28i sind in Form von zwei parallelen Riemen ausgebildet, was aus Fig. 11, einer Ansicht von oben, besser ersichtlich ist.

Uebersichtlichkeitshalber ist in Fig. 11 der untere Teil von Fig. 10 weggelassen.

Fig. 10 zeigt, dass die paarweisen Förderorgane lückenlos umlaufen, es wird lediglich eine Oeffnung für die eintretende Banderole 18 offengelassen. Analog Fig. 4 bis 6 werden diese Förderorgane synchron angetrieben und um je eine Antriebsrolle 30 und eine Umlenkrolle 32 geführt. Abstreifer sind hier nicht notwendig, die Banderole 18 läuft jeweils auf das nächste Riemenpaar auf.

Die Hochhaltung erfolgt wie vorgängig mehrfach beschrieben durch elektrostatische Anziehungskräfte.

Nach einer nicht dargestellten, vereinfachten Ausführungsform kann
- das Rollenpaar 32 mit dem Förderorgan 28b durch eine die Förderorgane 28a und 28c führende Rolle 32 ersetzt werden,
- das Rollenpaar 30 mit dem Förderorgan 28d durch eine die Förderorgane 28c und 28e führende Rolle 30 ersetzt werden,
- das Rollenpaar 32 mit dem Förderorgan 28f durch eine die Förderorgane 28e und 28g führende Rolle 32 ersetzt werden, und
- das Rollenpaar 30 mit dem Förderorgan 28h durch eine die Förderorgane 28g und 28i führende Rolle 30 ersetzt werden.

## Patentansprüche

1. Verfahren zum Bilden, Aufrechterhalten und Spannen einer Banderolenschlaufe um das Stapelgut (26) einer Banderoliermaschine (10) mit einer die Ausdehnung der Schlaufe begrenzenden Bandführung (12) und einem Vorschubmechanismus (40) zum Abrollen, Vorschieben und Spannen einer Banderole (18),
dadurch gekennzeichnet, dass
die nicht metallische flexible Banderole (18) während der Vorschubphase und nach dem Erreichen der Endposition mit wenigstens einem eine Anziehungskraft ausübenden, entlang der Bandführung (12) angetrieben angeordneten, endlos umlaufenden flexiblen Förderorgan (28) in einer Schlaufenform aufrechterhalten und mitgenommen, beim Spannen jedoch ohne weiteres von der Bandführung (12) abgehoben wird.

2. Verfahren nach Anspruch 1, dadurch gekennzeichnet, dass die Antriebsbewegung des Vorschubmechanismus (40) und der entlang der Bandführung (12) umlaufenden Förderorgane (28) aufeinander abgestimmt wird.

3. Verfahren nach Anspruch 1 oder 2, dadurch gekennzeichnet, dass die entlang der Bandführung (12) umlaufenden Förderorgane (28) mit dem Antrieb eines als aufeinanderliegende Rollen ausgebildeten Vorschubmechanismus (40) rotiert werden.

4. Verfahren nach einem der Ansprüche 1 bis 3, dadurch gekennzeichnet, dass die entlang der Bandführung (12) umlaufenden Förderorgane (28) die Banderole (18) durch elektrostatische, ionische oder adhäsive Kräfte in einer Schlaufenform aufrecht erhalten und mitnehmen.

5. Banderoliermaschine (10) zum Binden von Stapelgut (26) mit einer nicht metallischen flexiblen Banderole (18), welche Banderoliermaschine (10) mit einer die Ausdehnung der Schlaufe begrenzenden Bandführung (12) und einem Vorschubmechanismus (40) zum Abrollen, Vorschieben und Spannen einer Banderole (18) versehen ist,
dadurch gekennzeichnet, dass
wenigstens ein während der Vorschubphase und nach dem Erreichen der Endposition eine Anziehungskraft auf die Banderole ausübendes, entlang der Bandführung (12) angetrieben angeordnetes, endlos umlaufendes flexibles Förderorgan (28) als Band, parallel verlaufende Riemen, Streifen, Fäden oder Schnüre ausgebildet ist.

6. Banderoliermaschine (10) nach Anspruch 5, dadurch gekennzeichnet, dass wenigstens die äussere Oberfläche der entlang der Bandführung (12) umlaufenden Förderorgane (28) auf die Banderole (18) mit elektrostatischen, ionischen oder adhäsiven Kräften einwirkt.

7. Banderoliermaschine (10) nach Anspruch 5 oder 6, dadurch gekennzeichnet, dass in Bewegungsrichtung der Banderole (18) den umlaufenden Förderorganen (28) unmittelbar folgende Abstreifer (54) oder Gleitflächen (16) mit einer entsprechenden Kante (52) angeordnet sind.

8. Banderoliermaschine (10) nach einem der Ansprüche 5 bis 7, dadurch gekennzeichnet, dass in den Eck- bzw. Umlenkungsbereichen der Bandführung (12) abgerundete, als Gleitfläche (38) dienende Winkelführungen (36) für die Banderole (18) ausgebildet sind.

9. Banderoliermaschine (10) nach Anspruch 5 oder 6, dadurch gekennzeichnet, dass entlang der Bandführung (12) paarweise endlos umlaufende, mehrteilig ausgebildete Förderorgane (28a - 28i) eine lückenlose Führung entlang der Bandführung (12) bilden, indem je zwei Paare von Förderorganen (28a - 28i) über dieselbe Rolle (30,32) laufen.

## Claims

1. Process for forming, holding and tightening a banding loop about a product (26) to be stacked from a banding machine (10) with a band guide (12) limiting the extent of the loop and a feed mechanism (40) for unwinding, feeding and tightening a band (18),
characterised in that
the non-metallic flexible band (18), during the feed phase and after reaching the end position, is held in a loop form and carried by at least one driven endlessly rotating flexible conveyor element (28) exerting an attraction force and arranged along the band guide (12), but during tightening is lifted from the band guide (12) without further arrangement.

2. Process according to claim 1, characterised in that the drive movement of the feed mechanism (40) and the rotating conveyor elements (28) along the band guide (12) are matched to each other.

3. Process according to claim 1 or 2, characterised in that the rotating conveyor elements (28) along the band guide (12) are rotated with the drive of a feed mechanism (40) formed as rollers lying on each other.

4. Process according to any of claims 1 to 3, characterised in that the rotating conveyor elements (28) along the band guide (12) hold the band (18) in a loop form and carry it by electrostatic, ionic or adhesive forces.

5. Banding machine (10) for binding products (26) to be stacked with a non-metallic flexible band (18), where the said banding machine (10) is fitted with a band guide (12) limiting the extent of the loop and a feed mechanism (40) for unwinding, feeding and tightening a band (18),
characterised in that
at least one driven endlessly rotating flexible conveyor element (28) is arranged along the band guide (12), and exerts an attraction force on the band during the feed phase and after reaching the end position, and is formed as a band, parallel running belts, strips, threads or cords.

6. Banding machine (10) according to claim 5, characterised in that at least the outer surface of the rotating conveyor elements (28) along the band guide (12) act on the band (18) with electrostatic, ionic or adhesive forces.

7. Banding machine (10) according to claim 5 or claim 6, characterised in that in the direction of movement of the band (18), a scraper (54) or sliding surface (16) with a corresponding edge (52) is arranged immediately following the rotating conveyor element (28).

8. Banding machine (10) according to any of claims 5 to 7, characterised in that in the corner or deflection areas of the band guide (12) rounded angle guides (36) are formed and serve as sliding surfaces (38) for the band (18).

9. Banding machine (10) according to claim 5 or claim 6, characterised in that along the band guide (12) endlessly rotating multi-part conveyor elements (28a - 28i) are arranged in pairs, which form a complete guide along the band guide (12), and in that every two pairs of conveyor elements (28a - 28i) run over the same roller (30, 32).

## Revendications

1. Procédé de formage, de maintien et de mise en tension d'une boucle de bandelette autour de la marchandise empilée (26) d'une machine (10) à appliquer les bandelettes comportant un guidage (12) de bande qui limite l'extension de la boucle et un mécanisme d'avance (40) pour dérouler, avancer et mettre sous tension une bandelette (18),
caractérisé en ce que
la bandelette flexible non métallique (18) est maintenue et emmenée en forme de boucle, pendant la phase d'avance et après l'arrivée à la position finale au moyen d'au moins un organe de transport flexible (28) en circulation sans fin, exerçant une force d'attraction et agencé pour être entraîné le long du guidage (12) de bande, mais est en revanche tout simplement soulevée du guidage (12) de bande lors de la mise sous tension.

2. Procédé selon la revendication 1, caractérisé en ce que le déplacement d'entraînement du mécanisme d'avance (40) et celui des organes de transport (28) en circulation le long du guidage (12) de bande sont en concordance l'un avec l'autre.

3. Procédé selon la revendication 1 ou 2, caractérisé en ce que les organes de transport (28) en circulation le long du guidage (12) de bande sont mis en rotation au moyen de l'entraînement d'un mécanisme d'avance (40) constitué de rouleaux superposés.

4. Procédé selon l'une des revendications 1 à 3, caractérisé en ce que les organes de transport (28) en circulation le long du guidage (12) de bande maintiennent en forme de boucle la bandelette (18) et l'emmènent, au moyen de forces électrostatiques, ioniques ou adhésives.

5. Machine (10) à appliquer les bandelettes destinée à lier au moyen d'une bandelette flexible non métallique (18) une marchandise empilée (26), cette machine (10) à appliquer les bandelettes comportant un guidage (12) de bande oui limite l'extension de la bouche et un mécanisme d'avance (40) pour dérouler, avancer et mettre sous tension une bandelette (18)
caractérisée en ce que
au moins un organe de transport flexible (28) en circulation sans fin exerçant une force d'attraction sur la bandelette pendant la phase d'avance et après l'arrivée à la position finale, agencé pour être entraîné le long du guidage (12) de bande, est réalisé sous forme de bande, ou de courroies, de rubans, de fils ou de cordons de tracés parallèles.

6. Machine (10) à appliquer des bandelettes selon la revendication 5, caractérisée en ce qu'au moins la surface extérieure des organes (28) en circulation le long du guidage (12) de bande intervient sur la bandelette (18) au moyen de forces électrostatiques, ioniques ou adhésives.

7. Machine (10) à appliquer des bandelettes selon la revendication 5 ou 6, caractérisée en ce que sont agencés des séparateurs (54) ou des surfaces de glissement (16) à arêtes correspondantes (52) qui suivent imédiatement, dans la direction de déplacement de la bandelette (18), les organes de transport (28) en circulation.

8. Machine (10) à appliquer des bandelettes selon l'une des revendications 5 à 7, caractérisée en ce que des guidages (36) arrondis d'angles qui servent de surface de glissement (38) sont réalisés pour la bandelette (18) dans les zones de coins ou de changement de direction du guidage (12) de bande.

9. Machine (10) à appliquer les bandelettes selon la revendication 5 ou 6, caractérisée en ce que des organes de transport (28a à 28i) réalisés en plusieurs parties, en circulation sans fin par paires le long des guidages (12) de bande constituent un guidage ininterrompu le long du guidage (12) de bande, deux paire d'organes de transport (28a a 28i) se déplaçant respectivement sur le même rouleau (30, 32).
